# EUROPÄISCHE PATENTSCHRIFT

(11) **EP 1 084 663 B1**
(45) Veröffentlichungstag und Bekanntmachung des Hinweises auf die Patenterteilung: **30.07.2003**
(21) Anmeldenummer: 00116560.4
(22) Anmeldetag: 01.08.2000
(51) Int. Cl.: A47C 17/20

(54) **Sitz-und Liegemöbel**
Furniture for sitting and/or lying
Meuble d'assise et/ou de couchage

(30) Priorität: 16.09.1999 DE 19944382
(43) Veröffentlichungstag der Anmeldung: 21.03.2001
(73) Patentinhaber: Stella Möbelwerk GmbH & Co. KG, 59557 Lippstadt (DE)
(72) Erfinder: Bolte, Josef, 33143 Salzkotten (DE)
(74) Vertreter: Schröter & Haverkamp

(56) Entgegenhaltungen:
- EP-A- 0 367 892
- EP-A- 0 738 489
- DE-A- 3 345 916
- DE-U- 8 318 827
- DE-U- 9 011 737

## Beschreibung

Die Erfindung betrifft ein Sitz- und Liegemöbel mit den Merkmalen des Oberbegriffes des Anspruchs 1, vgl. DE-U-90 11 737. Ähnliche Sitz- und Liegemöbel sind aus der DE 33 45 916 C2 bekannt. Bei einem solchen Möbel sind auf einem aus einem Gestell teleskopartig ausfahrbaren zweiteiligen Wagen in der Sitzstellung zwei Polster übereinander und in der Liegestellung hintereinander jeweils auf dem ausgefahrenen inneren bzw. äußeren Wagen auflegbar. Es ist außerdem ein Keilpolster vorgesehen, welches mit Rollen oder Gleiten an seinem oberen Bereich am Gestell geführt und im unteren Bereich mit dem inneren Wagen schwenkbar verbunden ist, derart, daß das Keilpolster an dem Gestell aus einer Versorgungslage in der Sitzstellung hinter einem am Gestell befestigten Rückenpolster in eine Gebrauchslage in der Liegestellung im Anschluß an die auf zwei auf dem ausgefahrenen Wagen hintereinander abgelegten Polster mit dem Wagen verschiebbar ist. Dabei ist der innere Wagen mit seinem inneren Ende auf einer Führung am Gestell und mit seinem äußeren Ende an einer Führung am äußeren, mit vorderen und hinteren Rollen versehenen Wagen verschiebbar. Am äußeren Wagen ist ein Polsterrahmen mit einem unteren Polster und dem darauf lose angeordneten Sitzpolster vorgesehen, wobei im ausgefahrenen Zustand der Wagen das untere Polster mit seiner Oberseite etwa niveaugleich mit der Unterseite des umgekehrt auf dem inneren Wagen aufgelegten Sitzpolsters liegt. Diese Sitz- und Liegemöbel sind so konstruiert, daß die Sitzhöhe bei eingeschobenen Wagen der Liegehöhe der ausgezogenen Stellung entspricht.

Als Nachteil einer Konstruktion nach dem Stand der Technik wird empfunden, daß die den äußeren Wagen abstützenden Rollen in der eingeschobenen Stellung im Bereich des Möbelgestelles zumindest von der Rückseite her dann sichtbar sind, wenn ein solches Möbel auf Füßen steht und die Seiten- bzw. die Hinteransicht in diesem unteren Bereich offen ist. Die Aufgabe der Erfindung besteht darin, bei einem Sitz- und Liegemöbel nach dem Oberbegriff des Anspruchs 1, bei dem das Möbelgestell auf Füßen aufgeständert ist, die Rollenkonstruktion des äußeren Wagens so zu gestalten, daß sie in der im Gestell eingeschobenen Stellung nicht sichtbar sind, wobei die Forderung besteht, daß die Sitzhöhe in der eingeschobenen Stellung etwa der Liegehöhe in der ausgezogenen Stellung entspricht.

Gelöst wird die Erfindungsaufgabe mit einem Sitz- und Liegemöbel mit den Merkmalen des Anspruchs 1. Bei einer solchen erfindungsgemäßen Konstruktion wird der sich in der ausgezogenen Stellung am Boden mit auf schwenkbaren Stützen mit endseitigen Rollen abstützende äußere Wagen während der Einschubbewegung angehoben, wobei die Rollen bzw. deren Stützen gegen den Rückstelldruck einer Feder in eine etwa horizontale Lage schwenkbar sind, wobei in der Endstellung der eingeschobene äußere Wagen im Möbelgestell in einer angehobenen, von außen nicht sichtbaren Stellung eingeschoben ist. Seine Rollenpaare sind dabei mit ihren Stützen in eine horizontale Lage eingeschwenkt und daher von außen im Fußbereich nicht sichtbar. Beim Herausziehen der beiden Wagen wird erfindungsgemäß zunächst der äußere Wagen herausgezogen und an den Führungen abgesenkt, wobei der innere Wagen zunächst mit entsprechenden Vorkehrungen im Gestell zurückgehalten ist. Erst nach ausreichender Ausziehweite schwenken selbsttätig die Rollenstützen in ihre vertikale Position und stützen den äußeren Wagen am Boden ab.

Einzelne erfindungsgemäße Weiterbildungen werden mit den Ansprüchen 2 bis 7 angegeben. Diese Merkmale werden im folgenden anhand der Beschreibung eines Ausführungsbeispieles näher erläutert. Es zeigen:
- **Fig. 1:**: in schematischer Darstellungsweise die Seitenansicht eines Sitz- und Liegemöbels in der vollständig ausgezogenen Liegeposition,
- **Fig. 2:**: eine in Fig. 1 entsprechende Darstellung des Ausschnittes A im vergrößerten Maßstab,
- **Fig. 3:**: eine entsprechende Ansicht des Ausschnittes B in Fig. 1
- **Fig. 4:**: eine Seitenansicht des Möbels in einer Zwischenstellung und
- **Fig. 5:**: die Darstellung des Möbels in der eingeschobenen Sitzstellung.

Bei dem dargestellten Sitz- und Liegemöbel ist in dem insgesamt mit der Ziffer 1 bezeichneten Gestell das Keilpolster 7 in der Sitzstellung gemäß Figur 5 in einem Raum 9 zwischen der Rückwand 12 des Gestells 1 und dem davor angeordneten Polster 10 (siehe Fig. 1) untergebracht. Seitlich wird das Möbel begrenzt durch Seitenteile 11, die vorzugsweise als Armlehnen ausgebildet werden. Das Keilpolster 7 ist an seinem oberen Ende mit Rollen 71 in gekrümmten Führungen 8 an den Seitenteilen 11 geführt. Das untere Ende des Keilpolsters 7 ist gelenkig und zugfest mit dem teleskopartig aus dem Gestell 1 ausziehbaren, zweiteiligen Wagen 3, 2 verbunden. Dazu sind am inneren Wagen 3 Gelenkstützen 36 vorgesehen, an denen das Keilpolster 7 in Gelenken 72 befestigt ist. Das Keilpolster ruht dabei auf einer Trägerplatte 73.

In der in Figur 5 dargestellten Sitzstellung ist der innere Wagen 3 in den äußeren Wagen 2 nahezu völlig eingeschoben und nach außen durch eine Blende 41 eines Polsterrahmens 4, der mit dem äußeren Wagen 2 verbunden ist, verdeckt. Auf diesem Polsterrahmen 4 liegen in der Sitzstellung übereinander zwei an ihrer hinteren Kante durch das Gelenk 52 miteinander verbundene Polster 5 und 6, die in dieser Abbildung nicht gezeigt sind, jedoch aus der Liegestellung gemäß Figur 1 entnommen werden können.

Die Verwandlung in ein Liegemöbel zeigt die Figur 1. Der zweiteilige Wagen 3, 2 ist mit den Polstern 5 und 6 nach vorne aus dem Möbelgestell 1 herausgezogen. Dabei ist das Keilpolster 7 in der Führung 8 geführt aus dem Raum 9 zwischen der Rückwand 12 und dem Rückenpolster 13 in eine Schräglage herausgeschwenkt. In dieser Liegestellung stützt sich der vollständig herausgezogene äußere Wagen 2 mit seinen durch Rückstellfedern in eine vertikale Position gebrachten Rollenstützen 21a und 22a und den daran befestigten Rollen 21 und 22 am Boden ab. Beim Ausziehen des äußeren Wagens 2 in der Liegestellung hebt sich ein mit Parallellenkem 26 und 27 am äußeren Wagen gehaltener Polsterrahmen 4 entgegen dem Zug der Feder 28 an und setzt in der angehobenen Stellung mit innen am Polsterrahmen 4 befestigten Stützen 42 an entsprechenden Punkten am Wagen 2 auf. Diese Parallellenkerstellung ist gesichert.

Zur Einschiebung der Wagen 2 und 3 in die Endstellung gemäß Figur 5 wird zunächst das Polster 6 auf das Polster 5 zurückgeschwenkt. Danach erfolgt die Einschubbewegung am Polsterrahmen bzw. an der vorderen Blende 41. Dabei verschiebt sich der äußere Wagen 2 an den am inneren Wagen 3 an den an den Stützen 32 gehaltenen Rollen 34, wobei sich der innere Wagen 3 bzw. seine Platte 35 absenkt. Beim weiteren Verfahren des äußeren Wagens 2 in Einschubrichtung hebt sich zunächst das hintere Ende und danach das äußere Ende des äußeren Wagens 2 an, so daß auch seine Rollen 22 mit den Stützen 22a vom Boden abheben. Gleichzeitig läuft das obere Ende dieser Stützen 22a in der entsprechenden Position gegen Anschläge am inneren Wagen 3, so daß die Stützen 22a, wie aus Figur 2 ersichtlich, unter dem Druck einer Rückstellfeder 22b in die gestrichelt angedeutete horizontale Position anschlagbegrenzt verschwenken.

Beim weiteren Verschieben des äußeren Wagens 2, nunmehr zusammen mit dem inneren Wagen 3 schiebt sich der angehobene äußere Wagen 2 an horizontalen Führungen 16 im Gestell 1 auf. Dabei wird aufgrund der Anordnung der Führungen und Hebel auch das vordere Ende des äußeren Wagens 2 angehoben, so daß, wie bereits beschrieben, seine Rollen 21 zusammen mit ihren schwenkbaren Stützen 21a vom Boden freikommen. Unter dem Druck der Rückstellfedern 21b, die aus Figur 3 ersichtlich sind, schwenken die Stützen 21a in Pfeilrichtung F2 in eine horizontale Stellung. In der eingeschobenen Stellung der beiden Wagen 2 und 3 befinden sich diese in einer Stellung oberhalb der Füße 13 am Möbelgestell 1, so daß beide Wagen von außen nicht sichtbar sind. Auch die am äußeren Wagen 2 angelenkten Stützen 21a und 22a mit ihren endseiteigen Rollen 21 und 22 sind in dieser Stellung nicht sichtbar. In dieser Sitzstellung bildet das mit seiner Unterseite 61 auf die Oberseite des Polsters über das Gelenk 52 aufgeklappte Polster die Sitzfläche.

Bei der Ausziehbewegung ist der innere Wagen 3 zunächst gesichert im Gestell 1 gehalten, so daß sich zunächst bei entsprechender Zugbetätigung an der Blende 41 der äußere Wagen 2 herauszieht. Zur Sicherung des inneren Wagens 3 sind seitlich, wie insbesondere aus Figur 3 ersichtlich, an einer Platte 37 Klinken 38 in Pfeilrichtung F3 schwenkbar gehalten. In der eingeschobenen Stellung der Wagen 2 und 3 sind diese Klinken 38 hinter einen Querträger 17 am Gestell gehalten. Erst durch das allmähliche Anheben des inneren Wagens 3 an seiner inneren Seite 31 über die Koppelung mit dem ausziehenden äußeren Wagen 3 erfolgt eine Lösung dieser zunächst sperrenden Klinke 38, die dann in eine durch den Anschlagbolzen 39 gesicherte vertikale Stellung selbsttätig schwenkt. Nach dem nachfolgenden Herausziehen des äußeren Wagens 2 schwenken die Stützen 21a und 22a in die vertikale Stellung zur Abstützung des Wagens 2 an der entsprechenden Seite. Auf diesem nunmehr am vorderen und am hinteren Ende abgestützten äußeren Wagen 2 stützt sich mit seinem hinteren Ende 32 der innere Wagen 3 ab, wobei die abstützende Rolle 34 in die Gleitschienenführung 24 am äußeren Wagen 2 eingreift.

### Zusammenstellung der Bezugszeichen

- 1: Gestell
- 11: Seitenteil
- 12: Rückwand
- 13: Fuß
- 14: Führung
- 14 a: Führungsabschnitt
- 14 b: Führungsabschnitt
- 14 c: Führungsabschnitt
- 15: Anschlag
- 16: Führung
- 17: Querträger

- 2: äußerer Wagen
- 20: Rückstellfeder
- 21: Rolle
- 21 a: Rollenstütze
- 21 b: Feder
- 22: Rolle
- 22 a: Rollenstütze
- 22 b: Feder
- 23: Gegenstütze
- 24: Führung
- 24 a: Führungsabschnitt
- 24 b: Abschnitt
- 24 c: Führungsabschnitt
- 25: Anschlagleiste
- 26: Parallellenker
- 27: Parallellenker
- 28: Feder

- 3: innerer Wagen
- 31: inneres Ende
- 32: äußeres Ende
- 33: Rolle
- 34: Rolle
- 35: Platte
- 36: Gelenkstütze
- 37: Platte
- 38: Klinke
- 39: Anschlagbolzen

- 4: Polsterrahmen
- 41: Blende
- 42: Stütze

- 5: Polster
- 51: Oberseite
- 52: Gelenkverbindung

- 6: Polster
- 61: Unterseite

- 7: Keilpolster
- 71: Rolle
- 72: Gelenk
- 73: Trägerplatte

- 8: Führung
- 9: Raum

- F 1, 2, 3: Pfeilrichtungen
- A, B: Ausschnittsdarstellungen

## Patentansprüche

1. Sitz- und Liegemöbel, bei dem auf einem aus einem Gestell (1) teleskopartig ausfahrbaren zweiteiligen Wagen (2, 3) in der Sitzstellung zwei Polster (5, 6) übereinander und in der Liegestellung hintereinander jeweils auf dem ausgefahrenen inneren (3) bzw. dem äußeren Wagen (2) auflegbar sind und ein Keilpolster (7) vorgesehen ist, welches mit Rollen (71) oder Gleitern an seinem oberen Bereich am Gestell (1) geführt und am unteren Bereich mit dem inneren Wagen (3) schwenkbar verbunden ist, derart, daß das Keilpolster (7) an dem Gestell (1) aus einer Versorgungslage in der Sitzstellung hinter einem am Gestell befestigten Rückenpolster in eine Gebrauchslage in der Liegestellung im Anschluß an die zwei auf dem ausgefahrenen Wagen (2, 3) hintereinander abgelegten Polster (5, 6) mit dem Wagen verschiebbar ist, wobei der innere Wagen (3) mit seinem inneren Ende (31) am Gestell (1) und mit Rollen (34) an seinem äußeren Ende (32) an einer Gleitschienenführung (24) am äußeren, mit vorderen und hinteren Rollen (21, 22) versehenen Wagen verschiebbar ist, deren hintere Rollen (22) mit. einer drehbar am äußeren Wagen (2) gelagerten Rollenstütze (22a) über den Druck einer Rückstellfeder (22b) in einer durch die Einschubstellung erzwungenen, vom Boden abgehobenen Einschubstellung des äußeren Wagens (2) horizontal verschwenkbar sind und am äußeren Wagen (2) ein Polsterrahmen (4) mit einem unteren Polster (5) und dem darauf lose angeordneten Sitzpolster (6) vorgesehen ist, wobei im ausgefahrenen Zustand der Wagen (2, 3) das untere Polster mit seiner Oberseite etwa niveaugleich mit der Unterseite des umgekehrt auf dem inneren Wagen (3) aufgelegten Sitzpolsters (6) liegt, **dadurch gekennzeichnet, daß** ebenfalls die vorderen Rollen (21) des äußeren Wagens (2) mit drehbar am äußeren Wagen gelagerten Rollenstützen (21a) über den Druck von Rückstellfedern (21b) in einer durch die Einschubbewegung erzwungenen vom Boden abgehobenen Einschubstellung des äußeren Wagens etwa horizontal verschwenkbar sind und daß bei Ausziehbewegung dieses Wagens (2) die Rollenstützen (21 a) unter dem Einfluß von Rückstellfedern (21 b) in eine den Wagen (2) am Boden abstützende gesicherte Position bringbar sind, wobei der innere Wagen (3) in einer Gleitschienenführung (14) am Gestell (1) geführt ist, die einen horizontalen Abschnitt (14 a), einen ansteigenden Abschnitt (14 b) und einen am Ende abfallenden Abschnitt (14 c) aufweist und der äußere Wagen (2) ebenfalls mit seitlichen Gleitschienenführungen (24) an Rollen (34) am inneren Wagen (3) geführt ist, wobei die Gleitschienenführung des äußeren Endes des äußeren Wagens (2) einen horizontalen Abschnitt (24 a), einen daran in Einschubrichtung gesehen anschließenden schräg ansteigenden Abschnitt (24 b) und am Ende einen abfallenden Abschnitt (24 c) aufweist, derart, daß die Führungen (14, 24) der beiden Wagen (3,4) so aufeinander abgestimmt sind, daß der äußere ausgezogene Wagen (2) während seiner Einschubbewegung angehoben wird und nach vollständigem Einschieben des inneren Wagens (3) der äußere Wagen (2) angehoben in einer horizontalen Gleitführung im Gestell (1) einschiebbar ist.

2. Sitz- und Liegemöbel nach Anspruch 1, **dadurch gekennzeichnet, daß** die Rollenstützen (22a) der hinteren Rollen (22) am äußeren Wagen (2) über einen Anschlag bei der Einschubbewegung des äußeren Wagens (2) am inneren Wagen (3) in der angehobenen Stellung des äußeren Wagens (2) verschwenkbar sind.

3. Sitz- und Liegemöbel nach Anspruch 1, **dadurch gekennzeichnet, daß** die Rollenstützen (21) der vorderen Rollen des äußeren Wagens (2) durch Anschlag bei der Einschubbewegung des äußeren Wagens (2) am Gestell (1) verschwenkbar sind.

## Claims

1. A reclining seat with a two-part carriage (2, 3) that can be telescopically extended out of a frame (1), wherein two cushions (5, 6) lie on top of one another on said carriage in the sitting position and successively on the extended inner (3) and outer carriage (2) in the reclined position, with a wedge-shaped cushion (7) that is guided on the frame (1) with rollers (71) or sliding elements on its upper region and connected in a pivoted fashion to the inner carriage (3) on its lower region, namely such that the wedge-shaped cushion (7) can be displaced on the frame (1) with the carriage from a stand-by state in the sitting position, in which it is situated behind a back cushion mounted on the frame, into a functional state in the reclined position, in which it is situated adjacent to the two cushions (5, 6) that successively lie on the extended carriage (2, 3), wherein the inner carriage (3) can be displaced on the frame (1) with its inner end (31) and on a sliding rail guide (24) on the outer carriage that is provided with front and rear rollers (21, 22) by means of rollers (34) arranged on its outer end (32), and wherein the force of a restoring spring (22b) causes the rear rollers (22) of the outer carriage to be pivoted horizontally together with a roller support (22a) that is rotatably mounted on the outer carriage (2) in a retracted position of the outer carriage (2), in which it is raised off the ground, and with a cushion frame (4) on the outer carriage (2) which comprises a bottom cushion (5) and a seat cushion (6) loosely arranged thereon, wherein the upper side of the bottom cushion is, in the extended state of the carriage (2, 3), situated at approximately the same level as the underside of the seat cushion (6) that lies on the inner carriage (3) in a reversed fashion, **characterized in that** restoring springs (21b) also cause the front rollers (21) of the outer carriage (2) to be pivoted about horizontally together with roller supports (21a) that are rotatably mounted on the outer carriage in a retracted position of the outer carriage, in which it is raised off the ground, and **in that** the roller supports (21a) can, during the extension of this carriage (2), be displaced into a secured position, in which the carriage (2) is supported on the ground, under the influence of restoring springs (21b), wherein the inner carriage (3) is guided in a sliding rail guide (14) on the frame (1) which comprises a horizontal section (14a), an ascending section (14b) and a descending end section (14c), wherein the outer carriage (2) is also guided on rollers (34) on the inner carriage (3) by means of lateral sliding rail guides (24), wherein the sliding rail guide on the outer end of the outer carriage (2) comprises a horizontal section (24a), a section (24b) that is situated adjacent to the horizontal section and obliquely ascends viewed in the retracting direction, as well as a descending end section (24c), and wherein the guides (14, 24) of both carriages (3, 4) [sic] are adapted to one another in such a way that the extended outer carriage (2) is raised during its retraction movement and, after completely retracting the inner carriage (3), the outer carriage (2) can be retracted into the frame (1) in a horizontal sliding guide in a raised position.

2. The reclining seat according to Claim 1, **characterized in that** the roller supports (22a) of the rear rollers (22) on the outer carriage (2) are, during the retraction of the outer carriage (2), pivoted by means of a limit stop on the inner carriage (3) in the raised position of the outer carriage (2).

3. The reclining seat according to Claim 1, **characterized in that** the roller supports (21) of the front rollers on the outer carriage (2) are pivoted by means of a limit stop on the frame (1) during the retraction of the outer carriage (2).

## Revendications

1. Meuble d'assise et de couchage, dans lequel, sur un chariot en deux parties (2, 3) pouvant être sorti télescopiquement d'un bâti (1), en position d'assise, peuvent être posés l'un sur l'autre et, en position de couchage, l'un derrière l'autre respectivement sur le chariot intérieur (3) ou extérieur (2) sorti, deux coussins (5, 6) et dans lequel est prévu un coussin de calage (7) qui est guidé par des rouleaux (71) ou des glissières sur sa zone supérieure sur le bâti (1) et qui est relié dans la zone inférieure de manière pivotable au chariot intérieur (3), de manière à ce que le coussin de calage (7) soit déplaçable grâce au chariot sur le bâti (1) à partir d'une position de mise à disposition, en position d'assise, derrière un coussin de dossier fixé sur le bâti, vers une position d'utilisation, en position de couchage, en continuation des deux coussins (5, 6) placés l'un derrière l'autre sur le chariot sorti (2, 3), le chariot intérieur (3) étant déplaçable par son extrémité intérieure (31) sur le bâti (1) et par des rouleaux (34) à son extrémité extérieure (32) sur un guide à glissière (24) sur le chariot extérieur muni de rouleaux avant et arrière (21, 22), dont les rouleaux arrière (22) peuvent pivoter horizontalement à l'aide d'un support de rouleaux (22a) installé en rotation sur le chariot extérieur (2), grâce à la pression d'un ressort de réinitialisation (22b), dans une position d'insertion du chariot extérieur (2) soulevée du sol et imposée par la position d'insertion, et dans lequel il est prévu sur le chariot extérieur (2) un cadre à coussins (4) comportant un coussin inférieur (5) et le coussin d'assise (6) disposé dessus de manière flottante, le coussin inférieur reposant par sa face supérieure, en position sortie des chariots (2, 3), à peu près au même niveau que la face inférieure du coussin d'assise (6) posé en sens inverse sur le chariot intérieur (3), **caractérisé en ce que** les rouleaux avant (21) du chariot extérieur (2) comportant des supports de rouleaux (21a) installés sur en rotation sur le chariot extérieur (2) peuvent également pivoter à peu près horizontalement, grâce à la pression de ressorts de réinitialisation (21b), dans une position d'insertion soulevée du sol du chariot extérieur imposée par le mouvement d'insertion et qu'en cas d'un mouvement d'extraction de ce chariot (2), les supports de rouleaux (21a) peuvent être amenés, sous l'influence de ressorts de réinitialisation (21b) dans une position bloquée soutenant le chariot (2) au sol, le chariot intérieur (3) étant guidé dans un guide à glissière (14) sur le bâti (1), guide qui présente une section horizontale (14a), une section ascendante (14b) et une section descendante (14c) à l'extrémité et le chariot extérieur (2) étant guidé également par des guides à glissière latéraux (24) sur des rouleaux (34) sur le chariot intérieur (3), le guide à glissière de l'extrémité extérieure du chariot extérieur (2) présentant une section horizontale (24a), une section ascendante oblique (24b) s'y raccordant, vu dans le sens d'insertion, et à l'extrémité une section descendante (24c), de manière à ce que les guides (14, 24) des deux chariots (3, 4) soient définis l'un en fonction de l'autre de sorte que le chariot extérieur sorti (2) soit soulevé pendant son mouvement d'insertion et qu'après insertion totale du chariot intérieur (3), le chariot extérieur (2) puisse être inséré soulevé dans un guide coulissant horizontal du bâti (1).

2. Meuble d'assise et de couchage selon la revendication 1, **caractérisé en ce que** les supports de rouleaux (22a) des rouleaux arrière (22) sur le chariot extérieur (2) peuvent pivoter grâce à une butée lors du mouvement d'insertion du chariot extérieur (2) sur le chariot intérieur (3) en position soulevée du chariot extérieur (2).

3. Meuble d'assise et de couchage selon la revendication 1, **caractérisé en ce que** les supports de rouleaux (21) des rouleaux avant du chariot extérieur (2) peuvent pivoter grâce à une butée lors du mouvement d'insertion du chariot extérieur (2) sur le bâti (1).
